# EUROPÄISCHE PATENTSCHRIFT

(11) **EP 1 772 389 B1**
(45) Veröffentlichungstag und Bekanntmachung des Hinweises auf die Patenterteilung: **09.04.2008**
(21) Anmeldenummer: 06019637.5
(22) Anmeldetag: 20.09.2006
(51) Int. Cl.: B65D 19/40

(54) **Grossladungsträger**
Large load carrier
Support pour charges de grandes dimensions

(30) Priorität: 05.10.2005 DE 102005047816
(43) Veröffentlichungstag der Anmeldung: 11.04.2007
(73) Patentinhaber: Georg Utz Holding AG, 5620 Bremgarten (CH)
(72) Erfinder: Dubois, Jean-Marc, 5620 Bremgarten (CH)
(74) Vertreter: Röther, Peter

(56) Entgegenhaltungen:
- DE-A1- 10 108 674
- DE-U1- 20 001 147
- GB-A- 2 068 338
- GB-A- 2 345 901
- US-A- 3 533 502

## Beschreibung

Die Erfindung betrifft einen Großladungsträger mit einem rechteckigen, palettenartigen Bodenteil und von diesem aufsteigenden Längs- und Querseitenwänden, wobei entweder die Längs- oder die Querseitenwände im Bereich gegen die jeweils anderen Seitenwände Anschlagpunkte für mehrere übereinander angeordnete Rahmen als Träger für die die zu transportierenden Produkte tragenden Einsätze (Layer) aufweisen.

Bislang werden Stahl- Großladungsträger eingesetzt, welche entweder komplett geschweißt werden oder bei denen auf einen Grundrahmen vier Eckprofile und drei Querprofile angeschraubt werden. Bewegliche Rahmen, auf denen Werkstückaufnahmen (Layer) befestigt werden, können beispielsweise durch eine Bohrung im Eckprofil an der Querseitenwand geschoben und dann mittels einer Schraube oder eines steckbaren Fixierelementes gesichert werden. An den Rahmen werden seitlich Gasdruck-Federn eingesetzt, um die Bügel in hochgeklapptem Zustand oben zu halten. Die auf den einzelnen Layern gelagerten Werkstücke werden -beispielsweise in der Automobilproduktion- vom obersten Layer abgearbeitet. Dieser wird dann mitsamt dem Rahmen nach oben geklappt, so dass der darunter liegende Layer zugänglich wird.

Nachteil dieser Stahl- Großladungsträger ist der, dass sie beim Hin-und Rücktransport sowie bei der Lagerung immer das gleiche Aussenvolumen aufweisen.

Der Erfindung liegt daher die Aufgabe zugrunde, einen Großladungsträger so auszugestalten, dass nach der Entnahme der angelieferten Werkstücke dieser Großraumbehälter zusammengeklappt werden kann, um so Lagerplatz aber auch Rücktransportkosten zu sparen.

Die Erfindung löst diese Aufgabe gemäß dem kennzeichnenden Teil des Patentanspruchs 1 dadurch, dass die Seitenwände nach innen aufeinanderklappbar sind und die Rahmen lösbar in den Anschlagpunkten gelagert sind.

Die Vorteile, die sich hierdurch ergeben, werden im folgenden Beispiel deutlich.

Es werden beispielsweise zwei erfindungsgemäße Großraumbehälter angeliefert, in denen jeweils drei Lagen mit Rahmen und Werkstückträgern vorhanden sind.

Jeder Behälter weist jedoch für sechs Rahmen Anschlagpunkte auf.

Nach der Entleerung beider Großraumbehälter werden aus einem der Großraumbehälter die Rahmen mit den Werkstückträgern entnommen und in den anderen Großladungsträger eingesetzt, so dass dieser nun an allen Anschlagpunkten derartige Rahmen aufweist, während der erste Großladungsträger vollständig leer ist. Dieser kann dann in an sich bekannter Weise zusammengeklappt werden, in dem beispielsweise zunächst die Längsseitenwände aufeinander geklappt werden und dann die beiden Querseitenwände.

Bei derartigen klappbaren Großladungsträgern sind beispielsweise in die Querseitenwände Bohrungen in einem festen Abstandsmuster integriert, wobei die Bohrungen die Drehachsen der Rahmen aufnehmen sowie die behälterseitige Befestigung der Gasfedern.

Da sich bei den klappbaren Großladungsträgern im oberen Randbereich die Verriegelungen für die Längs- und Querseitenwände befinden, ist dort für derartige Bohrungen kein Platz, ebenso wie im unteren Behälterbereich, also im Scharnierbereich.

Sollten also auch in diesen Bereichen Anschlagpunkte für die oben angesprochenen Rahmen erforderlich sein, schlägt der Anspruch 4 vor, dass durch die Bohrungen in den Querseitenwänden hindurch auf der Innenseite der Querseitenwände vertikal angeordnete, die gesamte Höhe der Querseitenwände einnehmende Leisten für die Anschlagpunkte der Rahmen befestigbar sind. Die Anschlagpunkte können jedoch je nach Ausführung auch in den Längsseitenwänden vorgesehen sein.

Um auf das obige Beispiel zurückzukommen: Wenn ein derartiger Behälter nach Entleerung zusammengeklappt werden soll, werden die an den Querseitenwänden befestigten Leisten entfernt, und in den Boden des Behälters flach eingelegt. Danach kann der Behälter zusammengeklappt werden.

Die Rahmen sind wie gesagt in den Anschlagpunkten schwenkbar gelagert und werden in ihrer verschwenkten Stellung mittels Gasdruckfedern gehalten.

Derartige Anschlagpunkte können -wie ebenfalls bereits erwähntdurch die Querseitenwandbohrungen selbst gegeben sein.

Die Anschlagpunkte können -wie der Anspruch 5 ausführtvertikal übereinander angeordnete Bohrungen in den Leisten sein, wobei die Drehpunkte der Rahmen durch Laschen gebildet sein können, wie im Anspruch 6 vorgeschlagen.

Gemäß Anspruch 7 wird alternativ vorgeschlagen, dass in den Bohrungen in den Leisten Bolzen befestigbar sind, die die Verschwenkachsen des jeweiligen Rahmens bilden.

Hierzu wird die anschlagpunktseitige Längsstrebe des Rahmens über die Querstreben hinaus verlängert. Da der Rahmen aus Vierkantprofilen gebildet ist, ist aus dem Kantenbereich der Rahmenverlängerung ein Teil herausgeschnitten, so dass eine Aufnahmeöffnung für den Bolzen entsteht und wodurch sichergestellt ist, dass der Rahmen beim Hochschwenken aus dieser Aufnahmeöffnung nicht unerwünschterweise herausrutscht.

Gemäß Patentanspruch 8 ist vorgesehen, dass in die Leistenbohrungen jeweils eine Hülse (oder der in Anspruch 7 genannte Bolzen) einsteckbar ist und diese Hülse bzw. dieser Bolzen gemeinsam mit einem Kugelkopf auf einem flachen Steg angeordnet ist, der in eine komplementäre Aussparung auf der Rückseite der Leiste passt, wobei der Kugelkopf seitlich an der Leiste vorbei ragt.

Dieser Kugelkopf dient als behälterseitige Befestigung der Gasdruckfeder.

Anspruch 9 sieht vor, dass die Leisten auf die Querseitenwänden aufgeschraubt werden und zwar durch einige der in den Querseitenwänden vorhandene Bohrungen.

Alternativ schlägt Anspruch 10 vor, dass die Leisten auf die Köpfe von in die Bohrungen der Querseitenwände eingesetzte Schrauben aufsteckbar sind, ähnlich wie es bei Bilderrahmenaufhängungen üblich ist.

Hierzu sind gemäß Anspruch 11 in den Leisten Langlöcher vorgesehen, in deren oberen Bereich jeweils ein Steckelement vorgesehen ist, das auf den in der Querseitenwand befestigten Schraubenkopf aufsteckbar ist.

Mit dieser letzt genannten Lösung ist es noch problemloser möglich, nach Entleerung eines Behälters die Leisten abzuziehen und flach auf den Boden des Behälters zu legen, bevor dieser zusammengeklappt wird.

Patentanspruch 12 schlägt vor, dass die zum Rahmen weisende Seite der Leiste von vorn schräg nach hinten verlaufende Schlitze zur Aufnahme der Rahmenschwenkachsen vorgesehen sind.

Auf diese Weise ist es möglich, die Rahmen mit den Werkstückaufnahmen einfach in den Behälter einzuschieben.

Bei dieser Alternative sind Gasdruckfedern nicht unbedingt erforderlich, da nach dem Abarbeiten einer Werkstückaufnahme diese zusammen mit dem Rahmen aus dem Behälter herausgezogen werden kann.

Damit die Rahmen gegeneinander ihren parallelen Abstand behalten, ist gemäß Anspruch 13 vorgesehen, dass an dem Rahmen im rechten Winkel auf der durch den Rahmen aufgespannten Ebene angeordnete Abstandselemente vorgesehen sind.

Diese sind im vorderen freien Rahmenbereich angeordnet, derart, dass der untere Rahmen mit seinen Abstandselementen die Stütze für den darüber angeordneten Rahmen bildet.

Alternativ ist gemäß Anspruch 14 vorgesehen, dass an der Längsseitenwand, die von den Anschlagpunkten entfernt ist, Leisten angeordnet sind, an denen in definierten Abständen aus- und einklappbare Auflagen für das freie Vorderteil der Rahmen vorgesehen sind.

Im abgeklappten Zustand dienen sie somit ebenfalls als Abstandhalter. Nach Verschwenken des Rahmens werden diese Auflagen nach oben an die Leiste angeklappt.

Gemäß Anspruch 15 ist hierbei vorgesehen, dass die Auflagen im eingeklappten Zustand mittels Magneten gehalten werden.

Schließlich ist gemäß Anspruch 16 vorgesehen, dass an der Längsseitenwand, die von den Anschlagpunkten entfernt ist, für den obersten Rahmen ein Winkel angeordnet ist, dessen in den Behälter weisender Schenkel auf dem vorderen Rahmenteil aufliegt.

Somit ist gewährleistet, dass, wenn die in Anspruch 13 offenbarten Abstandselemente vorgesehen sind, durch diesen Winkel alle Lagen gegen eine vertikale Bewegung gesichert sind.

Gemäß Anspruch 17 ist vorgesehen, dass dieser Winkel an einem nach aussen umklappbaren Teil der Längsseitenwand befestigt ist.

Diese umklappbaren Teile dienen dazu, dass der Inhalt des Behälters leichter zugänglich ist. Derartige nach aussen umklappbare Bereiche können sowohl in den Längsseitenwänden als auch in den Querseitenwänden vorhanden sein.

Sobald ein derartiges Teil umgeklappt ist, an dem der oben genannte Winkel befestigt ist, wird automatisch der oberste Rahmen entriegelt. Er kann nun entweder nach der einen Alternative aus dem Behälter herausgenommen werden oder aber nach Abarbeiten nach oben weggeschwenkt werden.

Vorhandene Großladungsträger können auf einfache Weise mit den Leisten und Winkeln nachgerüstet werden.

Die Erfindung wird im folgenden anhand von Zeichnungen dargestellt und näher erläutert.

Es zeigen:
- Fig. 1: einen klappbaren Großladungsträger
- Fig. 2: Großladungsträger nach Figur 1 mit weggelassener Längs- und Querseitenwand
- Fig. 3a und b: Leistenelemente
- Fig. 4: Detail A aus Figur 3
- Fig. 5a: im Ausschnitt ein Leistenelement mit Teil eines Rahmens
- Fig. 5b: Alternative Rahmenausgestaltung
- Fig. 6a: Alternative Befestigungsart der Leisten aus Figur 3
- Fig. 6b: Perspektivische Darstellung einer derartigen Befestigungsart
- Fig. 7a und b: Leisten mit Auflagerelementen in ausgeklapptem und eingeklapptem Zustand
- Fig. 8: vordere Längsseitenwand eines Großladungsträgers mit Haltewinkel für den obersten Rahmen
- Fig. 9: Großladungsträger als Stand der Technik.

In der Figur 9 ist ein Großladungsträger dargestellt und allgemein mit dem Bezugszeichen 1 versehen. Er besteht aus einem palettenförmigen Bodenteil 2, von dem zwei Querseitenwände 3 und zwei Längsseitenwände 4 aufragen. Der Bodenteil 2 ist in diesem Fall ein Grundrahmen, an dem vier Eckprofile 5 und drei Querprofile 6 angeschraubt oder geschweißt werden.

Im hinteren Bereich des Behälters sind Anschlagpunkte 7 in den Querseitenwänden 3 vorgesehen, in denen im vorliegenden Fall vier Rahmen 8 verschwenkbar gelagert sind. Die Anschlagpunkte 7 sind in diesem Fall in den Querseitenwänden 3 vorhandene Bohrungen und werden mittels einer Schraube oder eines steckbaren Fixierelements gesichert. An den Rahmen 8 sind Gasdruckfedern 9 angeordnet, damit diese die Rahmen in hochgeklapptem Zustand oben halten.

Die Rahmen 8 tragen jeweils eine Werkstückaufnahme (Layer) (10).

Die Werkstückaufnahmen werden in der Produktion von oben nach unten abgearbeitet. Jedes abgearbeitete Layer wird dann nach oben geklappt, damit das darunter liegende zugänglich wird.

Ist der Behälter vollständig entleert, wird er zurücktransportiert, wobei das Aussenvolumen unveränderbar ist.

In der Figur 1 ist das Grundkonzept eines erfindungsgemäßen Großladungsträgers dargestellt. Bei diesem Großladungsträger sind in den Längs- und Querseitenwänden Teilbereiche 11 nach aussen umklappbar, um die Zugänglichkeit des Behälters zu optimieren.

Sowohl die Querseitenwände 3 als auch die Längsseitenwände 4 sind gegeneinander und aufeinander klappbar, wenn der Behälter 1 gänzlich entleert ist. Wie aus der Figur 1 hervorgeht, sind in den Eckbereichen der Seitenwände 3 bzw. 4 Bohrungen 12 in einem bestimmten Muster integriert.

Ein Behälter 1 nach Figur 1 ist auch in der Figur 2 dargestellt, wobei hier jeweils eine Längs- und eine Querseitenwand aus Übersichtlichkeitsgründen weggelassen worden ist. In den Querseitenwänden 3 sind im Bereich gegen die Längsseitenwand 4 die gesamte Höhe der Behälterwandung einnehmende Leisten 13 befestigt, die Anschlagpunkte 7 aufweisen, an denen wie im unteren Bereich des Behälters 1 dargestellt jeweils ein Rahmen 8 mittels Laschen 14 verschwenkbar befestigt ist.

Weiter geht aus dieser Figur 2 hervor, dass im vorderen freien Bereich 15 des Rahmens 8 senkrecht nach oben abstehende Abstandhalter 16 angeordnet sind. Der jeweils untere Rahmen 8 stützt somit den darüber befindlichen Rahmen ab.

Die Leisten 13 sind im vorliegenden Beispiel mittels dreier Schrauben 17 in den Bohrungen der Querseitenwand 3 befestigt. Die Ausgestaltung der Leisten 13 geht deutlicher aus den Figuren 3a und 3b hervor. Die Figur 3a zeigt die Leiste von ihrer in den Behälter weisenden Seite, während Figur 3b die Rückseite der Leiste darstellt.

An den Leisten 13 befestigt sind in bestimmten Abständen Elemente, wie sie im Detail A in Figur 4 dargestellt sind. Diese Elemente 17 bestehen aus einem Steg 18, an dessen einer Seite eine Hülse bzw. ein Zapfen 19 angeordnet ist und an der entgegengesetzten Seite eine Kugelkopfschraube 20. Der Steg 18 passt in eine entsprechende Ausnehmung in der Rückseite der Leiste 13 und zwar in der Weise, dass der Kugelkopf 20 seitlich an der Leiste 13 vorbei zeigt und etwas tiefer angeordnet ist als der Zapfen 19.

Der Kugelkopf 20 dient als behälterseitiger Befestigungspunkt für die in Figur 9 dargestellte Gasdruckfeder 9.

Der Zapfen 19 bzw. die Hülse 19 dienen als Anschlagpunkte für die schwenkbare Befestigung des Rahmens 8.

Das in Fig. 4 dargestellte Bauteil ist ein Standardteil, das unabhängig von der Behälterserie eingesetzt werden kann. Lediglich die Leisten 13 müssen entsprechend angepasst werden.

Entweder wird -wie weiter oben dargestellt- die Lasche 14 des Rahmens hier mit einer Schraube befestigt.

In der Figur 5a ist jedoch eine Alternative dargestellt, bei der der Zapfen 19 über die Vorderseite der Leiste 13 hinausragt und als Welle für den Rahmen 8 dient. Der Rahmen 8 ist dabei so ausgestaltet, dass der rückwärtige Teil 21 des Rahmens seitlich übersteht und eine Öffnung 22 aufweist, in die der Zapfen 19 aufgenommen werden kann.

Nachteilig bei dieser Ausführungsform ist jedoch, dass, wenn der Rahmen nach oben verschwenkt wird, der Zapfen aus der Öffnung 22 austreten kann.

Um dies zu vermeiden, ist in Figur 5b eine andere Lösung dargestellt. Hier ist die Öffnung 22 in den Kantenbereich des überstehenden Teils des Rahmenteils 21 eingebracht. Wenn in diesem Fall der Rahmen nach oben verschwenkt wird, liegt der Bolzen immer noch an einem Anschlag an. Ein Herausrutschen ist somit ausgeschlossen.

Wie weiter oben dargestellt, können die Leisten 13 auf die Innenseite der Seitenquerwand aufgeschraubt werden, wie es in Figur 2 dargestellt ist.

Eine alternative Ausführungsform ist in den Figuren 6a und 6b dargestellt.

Wie die untere Figur in Figur 6a zeigt, ist in die Querseitenwand 3 eine Schraube 24 eingeschraubt, deren Kopf als Aufsteckelement für die Leiste 13 dient.

Hierzu sind in der Leiste 13 in regelmäßigen Abständen übereinander Langlöcher 26 eingebracht, an deren oberen Ende ein Steckelement 27 befestigt ist. Dieses Steckelement 27 wirkt mit dem Schraubenkopf 25 beim Aufsteckvorgang zusammen. Der Vorteil dieser Ausführungsform ist darin zu sehen, dass nach Entleeren eines Großladungsträgers 1 die Leisten schnell entfernt werden können, in den Bodenbereich des Behälters eingelegt werden und dann der Behälter problemlos zusammengeklappt werden kann.

Wie aus den Zeichnungen der Figur 6a hervorgeht, sind auf der ins Behälterinnere zeigenden Seite der Leiste 13 schräg nach unten hinten führende Rillen 28 eingearbeitet, die als alternative Aufnahmen für die Rahmen 8 dienen.

Mit dieser Lösungsmethode ist es möglich, dass die Rahmen mit den Layern einfach in den Behälter 1 eingeschoben bzw. herausgezogen werden können, ohne dass eine Schwenkbewegung und die dazugehörige Druckgasfeder nötig ist.

In den Figuren 7a und 7b ist eine Leiste 29 dargestellt, die einzeln oder paarweise an der Quer- oder Längsseitenwand 4 angeordnet sein können, die von den Anschlagpunkten der Rahmen 8 entfernt liegt. An den Leisten 29 sind Auflagerelemente 30 klappbar angeordnet. In der Figur 7a ist das Element 30 abgeklappt, und das vordere freie Ende des Rahmens 8 kann auf diesem Element abgestützt werden.

Ist der Rahmen 8 entfernt bzw. nach oben weggeschwenkt wird das Element 30 nach oben an die Leiste angeklappt und dort mittels eines Magneten, der in der Aufnahme 33 eingesetzt ist, gehalten.

Schließlich ist in der Figur 8 die in Figur 7 angesprochene Längsseitenwand 4 dargestellt.

Allerdings sind hier die Zusatzleisten 29 nicht vorhanden. Dargestellt ist hier im oberen Bereich der Längsseitenwand 4 ein Winkel 31, der an dem nach aussen klappbaren Bereich 11 dieser Längsseitenwand befestigt ist. Der nach innen weisende Schenkel des Winkels 31 sitzt dabei auf der Oberseite des obersten Rahmens 8 auf. Der Rahmen ist somit beim Transport gesichert. Wird der Bereich 11 nach aussen abgeklappt, wird diese Sicherung für den Rahmen aufgehoben und er kann nach oben weggeschwenkt werden.

Es stehen wie unten rechts in der Figur angedeutet alle übereinander angeordneten Rahmen 8 über die Abstandselemente 16 in Verbindung, und sind so durch den Winkel 31 beim Transport alle Rahmen und die darauf abgestützten Layer gegen vertikale Bewegungen gesichert.

## Patentansprüche

1. Großladungsträger mit einem rechteckigen palettenartigen Bodenteil und von diesem aufsteigenden Längs- und Querseitenwänden, wobei entweder der Längs- oder die Querseitenwand im Bereich gegen die jeweils anderen Seitenwände Anschlagpunkte für mehrere übereinander angeordnete Rahmen als Träger für die die zu transportierenden Produkte tragende Einsätze (Layer) aufweisen,
**dadurch gekennzeichnet,**
**dass** die Seitenwände (3,4) nach innen aufeinander klappbar sind und die Rahmen (8) lösbar in den Anschlagpunkten (7) gelagert sind.

2. Großladungsträger nach Anspruch 1,
**dadurch gekennzeichnet,**
**dass** für die Anschlagpunkte (7) der Rahmen Bohrungen (12) in den Seitenwänden (3) vorgesehen sind.

3. Großladungsträger nach Anspruch 2,
**dadurch gekennzeichnet,**
**dass** die Rahmen (8) verschwenkbar in den Bohrungen (12) gelagert sind.

4. Großladungsträger nach Anspruch 2,
**dadurch gekennzeichnet,**
**dass** durch die Bohrungen (12) hindurch auf der Innenseite der Seitenwände (3) vertikal angeordnete, die gesamte Höhe der Seitenwände (3) einnehmende Leisten (13) für die Anschlagpunkte (7) der Rahmen (8) befestigbar sind.

5. Großladungsträger nach Anspruch 4,
**dadurch gekennzeichnet,**
**dass** in den Leisten (13) vertikal übereinander mehrere Bohrungen (7') vorgesehen sind, in die Schrauben eindrehbar sind.

6. Großladungsträger nach Anspruch 5,
**dadurch gekennzeichnet,**
**dass** an den den Querseitenwänden (3) zugewandten Seiten der Rahmen (8) Laschen (14) angeordnet sind, die mittels Schrauben an der jeweiligen Leiste (13) befestigbar sind.

7. Großladungsträger nach Anspruch 5,
**dadurch gekennzeichnet,**
**dass** in den Bohrungen (7') in den Leisten Bolzen (19) befestigbar sind, die die Verschwenkachsen des jeweiligen Rahmens (8) bilden.

8. Großladungsträger nach Anspruch 7,
**dadurch gekennzeichnet,**
**dass** in die Leistenbohrungen (7') jeweils ein Bolzen (19) einsteckbar ist, der gemeinsam mit einem Kugelkopf (20) auf einem flachen Steg (18) angeordnet ist, der in eine komplementäre Aussparung auf der Rückseite der Leiste (13) passt, wobei der Kugelkopf (20) seitlich an der Leiste (13) vorbei ragt.

9. Großladungsträger nach einem der Ansprüche 1 bis 8,
**dadurch gekennzeichnet,**
**dass** die Leisten (13) auf die Seitenwände (3) aufschraubbar (17) sind.

10. Großladungsträger nach einem der Ansprüche 1 bis 8,
**dadurch gekennzeichnet,**
**dass** die Leisten (13) auf in die Bohrungen (12) der Seitenwände (3) eingesetzte Schrauben (24) aufsteckbar sind.

11. Großladungsträger nach Anspruch 10,
**dadurch gekennzeichnet,**
**dass** auf den Leisten (13) oberhalb jeweils eines Langlochs (26) ein Steckelement (27) vorgesehen ist, das mit der Schraube (24) zusammenwirkt.

12. Großladungsträger nach einem der Ansprüche 9 bis 11,
**dadurch gekennzeichnet,**
**dass** in die zum Rahmen (8) weisenden Seite der Leiste (13) von vorn schräg nach hinten verlaufende Rillen (28) zur Aufnahme der Rahmenschwenkachsen vorgesehen sind.

13. Großladungsträger nach einem der Ansprüche 1 bis 12,
**dadurch gekennzeichnet,**
**dass** an den Rahmen (8) im rechten Winkel auf der durch den Rahmen aufgespannten Ebene angeordnete Abstandselemente (16) vorgesehen sind.

14. Großladungsträger nach einem der Ansprüche 1 bis 12,
**dadurch gekennzeichnet,**
**dass** an der Seitenwand (4), die von den Anschlagpunkten (7) entfernt ist, Leisten (29) angeordnet sind, an denen in definierten Abständen aus- und einklappbare Auflagen (30) für das freie Vorderteil (15)der Rahmen (8) vorgesehen sind.

15. Großladungsträger nach Anspruch 14,
**dadurch gekennzeichnet,**
**dass** die Auflagen (30) im eingeklappten Zustand mittels Magneten bei (33) gehalten werden.

16. Großladungsträger nach einem der Ansprüche 1 bis 15,
**dadurch gekennzeichnet,**
**dass** an der Seitenwand (4), die von den Anschlagpunkten (7) entfernt ist, für den obersten Rahmen (8) ein Winkel (31) angeordnet ist, dessen in den Behälter weisender Schenkel auf dem vorderen Rahmenteil (15) aufliegt.

17. Großladungsträger nach Anspruch 16,
**dadurch gekennzeichnet,**
**dass** der Winkel (31) an einem nach aussen umklappbaren Teil (11) der Seitenwand (4) befestigt ist.

## Claims

1. Large load carrier, having a rectangular, pallet-type base part from which rise lengthwise and crosswise side walls, in which either the lengthwise or the crosswise side walls, in the area facing towards the respective other side walls, have contact points for several frames disposed one above the other as supports for inserts (layers) for the products to be transported,
**characterised in**
**that** the side walls (3, 4) can be folded inwards on top of one another, and the frames (8) are releasably mounted in the contact points (7).

2. Large load carrier according to claim 1,
**characterised in**
**that** bores (12) are provided in the side walls (3) for the contact points (7).

3. Large load carrier according to claim 2,
**characterised in**
**that** the frames (8) are pivotably mounted in the bores (12).

4. Large load carrier according to claim 2,
**characterised in**
**that** strips (13) for the contact points (7) of the frames (8) can be fastened, arranged vertically through the bores (12), on the inner side of the side walls (3) and extending the entire height of the side walls (3).

5. Large load carrier according to claim 4,
**characterised in**
**that** several bores (7'), arranged vertically one above the other, are provided in the strips (13), into which screws can be screwed.

6. Large load carrier according to claim 5,
**characterised in**
**that** tabs (14) are arranged on the sides of the frame (8) facing the side walls (3), and said tabs can be attached to the respective strip (13) by screws.

7. Large load carrier according to claim 5,
**characterised in**
**that** bolts (19) can be fixed into the strips in the bores (7'), said bolts forming the pivot axles of the respective frame (8).

8. Large load carrier according to claim 7,
**characterised in**
**that** one bolt (19) can be inserted into each of the bores (7') in the strips, the bolts being arranged, together with a ball head (20), on a flat crosspiece (18) which fits into a complementary recess on the back of the strip (13), while the ball head (20) projects past the strip (13) laterally.

9. Large load carrier according to one of claims 1 to 8,
**characterised in**
**that** the strips (13) can be screwed (17) onto the side walls (3).

10. Large load carrier according to one of claims 1 to 8,
**characterised in**
**that** the strips (13) can be set onto screws (24) inserted into the bores (12) of the side walls (3).

11. Large load carrier according to claim 10,
**characterised in**
**that** a plug element (27) is provided above an oblong hole on each of the strips (13), said plug element working together with the screws (24).

12. Large load carrier according to one of claims 9 to 11,
**characterised in**
**that** grooves (28) are provided, running from front to back at an angle in the side of the strip (13) facing towards the frame (8), to accommodate the frame pivot axles.

13. Large load carrier according to one of claims 1 to 12,
**characterised in**
**that** spacer elements (16) are provided on the frame (8), said spacer elements being disposed at a right angle on the plane that passes through the frame.

14. Large load carrier according to one of claims 1 to 12,
**characterised in**
**that** strips (29) are arranged at defined intervals on the side wall (4) which is away from the contact points (7), said strips having supports (30) which can be folded out and in for the free front part (15) of the frame (8).

15. Large load carrier according to claim 14,
**characterised in**
**that** the supports (30) are held in their folded-in condition by means of magnets (33).

16. Large load carrier according to one of claims 1 to 15,
**characterised in**
**that** a bracket (31) for the uppermost frame (8) is arranged on a side wall (4) which is away from the contact points (7), said bracket having a shank, pointing into the container, which rests on the front part of the frame (15).

17. Large load carrier according to claim 16,
**characterised in**
**that** the bracket (31) is attached to a part (11) of the side wall (4) which can be folded outwards.

## Revendications

1. Porte-charge de grandes dimensions avec une partie de fond rectangulaire de type palette et des parois de côté longitudinales et des parois de côté transversales reposant verticalement sur celle-ci, la paroi de côté longitudinale ou la paroi de côté transversale présentant, dans la zone située vers les autres parois latérales respectives, des points de butée pour plusieurs cadres superposés servant de support pour les inserts (layer) portant les produits à transporter,
**caractérisé**
**en ce que** les parois latérales (3, 4) peuvent être rabattues les unes sur les autres vers l'intérieur et les cadres (8) sont montés séparables aux points de butée (7).

2. Porte-charge de grandes dimensions selon la revendication 1,
**caractérisé**
**en ce que** des trous (12) sont prévus dans les parois latérales (3) pour les points de butée (7) des cadres.

3. Porte-charge de grandes dimensions selon la revendication 2,
**caractérisé**
**en ce que** les cadres (8) sont montés pivotants dans les trous (12).

4. Porte-charge de grandes dimensions selon la revendication 2,
**caractérisé**
**en ce que** des baguettes (13) disposées verticalement à travers les trous (12) sur le côté intérieur des parois latérales (3), et occupant toute la hauteur des parois latérales (3), peuvent être fixées pour les points de butée (7) des cadres (8).

5. Porte-charge de grandes dimensions selon la revendication 4,
**caractérisé**
**en ce que** dans les baguettes (13) sont prévus verticalement les uns au-dessus des autres plusieurs trous (7') dans lesquels peuvent être vissées des vis.

6. Porte-charge de grandes dimensions selon la revendication 5,
**caractérisé**
**en ce que** sur les côtés, tournés vers les parois de côté transversales (3), des cadres (8), sont disposées des éclisses (14) qui peuvent être fixées au moyen de vis sur la baguette (13) respective.

7. Porte-charge de grandes dimensions selon la revendication 5,
**caractérisé**
**en ce que** dans les trous (7') des baguettes peuvent être fixés des boulons (19) qui forment les axes de pivotement du cadre (8) respectif.

8. Porte-charge de grandes dimensions selon la revendication 7,
**caractérisé**
**en ce que** dans chacun des trous de baguette (7') peut être enfiché un boulon (19) qui est disposé avec une tête sphérique (20) sur une patte (18) plate qui s'ajuste dans une découpe complémentaire sur la face arrière de la baguette (13), la tête sphérique (20) passant latéralement devant la baguette (13).

9. Porte-charge de grandes dimensions selon l'une quelconque des revendications 1 à 8,
**caractérisé**
**en ce que** les baguettes (13) peuvent être vissées (17) sur les parois latérales (3).

10. Porte-charge de grandes dimensions selon l'une quelconque des revendications 1 à 8,
**caractérisé**
**en ce que** les baguettes (13) peuvent être enfilées sur des vis (24) insérées dans les trous (12) des parois latérales (3) .

11. Porte-charge de grandes dimensions selon la revendication 10,
**caractérisé**
**en ce que** sur les baguettes (13) est prévu au-dessus d'un trou oblong (26) respectif un élément d'enfichage (27) qui coopère avec la vis (24).

12. Porte-charge de grandes dimensions selon l'une quelconque des revendications 9 à 11,
**caractérisé**
**en ce que** des gorges (28) s'étendant obliquement de l'avant vers l'arrière sont prévues dans le côté tourné vers le cadre (8) de la baguette (3), pour recevoir des axes de pivotement du cadre.

13. Porte-charge de grandes dimensions selon l'une quelconque des revendications 1 à 12,
**caractérisé**
**en ce que** des éléments d'écartement (16), disposés à angle droit sur le plan défini par le cadre, sont prévus sur les cadres (8).

14. Porte-charge de grandes dimensions selon l'une quelconque des revendications 1 à 12,
**caractérisé**
**en ce que** sur la paroi latérale (4), qui est éloignée des points de butée (7), sont disposées des baguettes (29) sur lesquelles sont prévus, à des distances définies, des supports (30) pouvant être rabattus vers l'extérieur et l'intérieur pour la partie avant (15) libre des cadres (8) .

15. Porte-charge de grandes dimensions selon la revendication 14,
**caractérisé**
**en ce que** les supports (30) sont maintenus à l'état rabattu vers l'intérieur au moyen d'aimants (33).

16. Porte-charge de grandes dimensions selon l'une quelconque des revendications 1 à 15,
**caractérisé**
**en ce que** sur la paroi latérale (4), qui est éloignée des points de butée (7), il est disposé pour le cadre (8) le plus haut une équerre (31) dont l'aile dirigée vers l'intérieur du récipient, repose sur la partie avant (15) du cadre.

17. Porte-charge de grandes dimensions selon la revendication 16,
**caractérisé**
**en ce que** l'équerre (31) est fixée sur une partie (11), pouvant être rabattue vers l'extérieur, de la paroi latérale (4).
